# EUROPÄISCHE PATENTSCHRIFT

(11) **EP 3 133 232 B1**
(45) Veröffentlichungstag und Bekanntmachung des Hinweises auf die Patenterteilung: **22.04.2026**
(21) Anmeldenummer: 16183680.4
(22) Anmeldetag: 11.08.2016
(51) Int. Cl.: E05F 1/16, A47B 88/47

(54) **VORRICHTUNG ZUM BEWEGEN EINES BEWEGBAREN MÖBELTEILS SOWIE MÖBEL MIT EINER VORRICHTUNG ZUM BEWEGEN EINES BEWEGBAREN MÖBELTEILS**
DEVICE FOR MOVING A MOVABLE FURNITURE PART AND PIECE OF FURNITURE WITH A DEVICE FOR MOVING A MOVABLE FURNITURE PART
DISPOSITIF DE DEPLACEMENT D'UN ELEMENT DE MEUBLE MOBILE ET MEUBLE COMPRENANT UN DISPOSITIF DE DEPLACEMENT D'UN ELEMENT DE MEUBLE MOBILE

(30) Priorität: 21.08.2015 DE 202015104434 U
(43) Veröffentlichungstag der Anmeldung: 22.02.2017
(73) Patentinhaber: Grass GmbH, 6973 Höchst (AT)
(72) Erfinder: Rihtarec, Filip, 6972 Fußach (AT); Albrecht, Markus, 6890 Lustenau (AT)
(74) Vertreter: RavensPAT Patentanwälte Partnerschaft mbB

(56) Entgegenhaltungen:
- WO-A1-2014/165873

## Beschreibung

Die Erfindung betrifft eine Vorrichtung zum Bewegen eines bewegbaren Möbelteils nach dem Oberbegriff des Anspruchs 1 sowie ein Möbel mit einer Vorrichtung zum Bewegen eines bewegbaren Möbelteils.

### Stand der Technik

Aus dem Stand der Technik sind verschiedene Ausführungsformen einer Vorrichtung zum Bewegen eines bewegbaren Möbelteils in Bezug zu einem Möbelkorpus eines Möbels bekannt, bei welchem das bewegbare Möbelteil über Führungsmittel in eine Öffnungsrichtung und in eine der Öffnungsrichtung entgegengesetzte Schließrichtung bringbar ist, wobei die Vorrichtungen einen Kraftspeicher aufweist. Unter Wirkung des Kraftspeichers ist es möglich, das bewegbare Möbelteil in Öffnungsrichtung über einen Auswerfer auszustoßen, das heißt, in eine geöffnete Position zu bringen. Eine solche Vorrichtung ist zum Beispiel aus der WO 2014/165873 A1 bekannt.

Eine Ladung des Kraftspeichers kann beim vollständigen Öffnen als auch beim Schließen des bewegbaren Möbelteils im Hinblick auf einen Möbelkorpus erfolgen.

### Aufgabe und Vorteile der Erfindung

Der Erfindung liegt die Aufgabe zugrunde, eine Vorrichtung zum Bewegen eines bewegbaren Möbelteils bzw. ein Möbel bereitzustellen, bei welchem ein Ladevorgang eines Kraftspeichers verbessert ist.

Diese Aufgabe wird durch die Merkmale des Anspruchs 1 gelöst.

In den abhängigen Ansprüchen sind vorteilhafte und zweckmäßige Weiterbildungen der Erfindung angegeben.

Die Erfindung geht von einer Vorrichtung zum Bewegen eines bewegbaren Möbelteils in eine Öffnungsrichtung in Bezug zu einem Möbelkorpus eines Möbels aus, wobei das bewegbare Möbelteil über Führungsmittel in die Öffnungsrichtung und in eine der Öffnungsrichtung entgegengesetzte Schließrichtung bringbar ist und wobei die Vorrichtung einen Kraftspeicher aufweist, sodass mit der an dem Möbel montierten Vorrichtung das bewegbare Möbelteil bei einem Öffnungsvorgang unter der Wirkung des Kraftspeichers über einen Auswerfer in eine Öffnungsposition bringbar ist.

Der Kern der Erfindung liegt nun darin, dass eine Kopplungsanordnung vorgesehen ist, die beim Ladevorgang des Kraftspeichers zwischen Auswerfer und Kraftspeicher wirksam ist, und dass der Auswerfer in einer Weise ausgestaltet ist, dass er im Bereich des Endes eines Weges beim Öffnungsvorgang mit der Kopplungsanordnung über ein Schaltelement koppelt.

Durch diese Maßnahme kann erreicht werden, dass der Auswerfer über einen Ladevorgang des Kraftspeichers bei einer Schließbewegung des bewegbaren Möbelteils nach einem Öffnen des bewegbaren Möbelteils über die Kopplungsanordnung mit dem Kraftspeicher für eine bevorzugte Kraftübertragung vom Auswerfer auf den Kraftspeicher in Wirkverbindung steht.

Über die Kopplungsanordnung wird eine Kraftverstärkung einer am Auswerfer wirkenden Aufladekraft auf den Kraftspeicher erzielt. Beispielsweise durch eine Verstärkung über eine in der Kopplungsanordnung wirksame Hebelanordnung.

Der Auswerfer steht für einen Öffnungsvorgang des bewegbaren Möbelteils in einem direkten Kontakt mit dem Kraftspeicher, mit einer während dieser Phase nicht wirksamen Kopplungsanordnung. Das heißt, der Kraftspeicher wirkt dann unmittelbar, ohne die dazwischen angeordnete Kopplungsanordnung und damit ohne eine Kraftherabsetzung, die in diese Richtung dann wirksam wäre. Vielmehr wird die Kraft direkt vom Kraftspeicher auf das bewegbare Möbelteil, insbesondere über den Auswerfer übertragen.

Beispielsweise umfasst die Kopplungsanordnung mehrere Hebel, die miteinander in Wirkverbindung stehen. Das bewegliche Möbelteil kann zum Beispiel eine Schublade oder eine Schranktür sein.

In einer weiteren bevorzugten Ausgestaltung der Erfindung ist das Schaltelement am Auswerfer in einer Weise in Bezug zur Vorrichtung ausgebildet, dass der Auswerfer mit der Kopplungsanordnung in Wirkverbindung für einen Ladevorgang des Kraftspeichers bringbar ist, wenn ein Mitnehmer zum Auswerfer eine vorgegebene Position einnimmt.

Beispielsweise ist der Auswerfer mit der Kopplungsanordnung in Wirkverbindung bringbar, wenn ein Mitnehmer der Führungsmittel am Möbelkorpus oder an dem beweglichen Möbelteil bzw. ein unmittelbar am Möbelkorpus angebrachter Mitnehmer beim Öffnungsvorgang den Auswerfer verlässt.

Vorteilhafterweise ist das Schaltelement derart am Auswerfer ausgebildet, dass es mit dem Mitnehmer so zusammenwirkt, dass bei einer Bewegung in Öffnungsrichtung der Auswerfer vom Mitnehmer mitgenommen wird.

Günstigerweise ist das Schaltelement im Weiteren derart am Auswerfer ausgestaltet, dass das Schaltelement ausschließlich in einer Öffnungsbewegung des bewegbaren Möbelteils mit dem Mitnehmer koppeln kann.

Denkbar ist auch, dass das Schaltelement an der Kopplungsanordnung angeordnet ist.

Außerdem vorteilhaft ist es, wenn der Auswerfer eine Arretierstellung mit der Kopplungsanordnung einnimmt, wenn der Auswerfer aus einer Endposition beim Öffnungsvorgang in eine Warteposition in Schließrichtung zurückkehrt.

Zum Beispiel bildet die Warteposition eine Startposition der Bewegung des Auswerfers beim Schließvorgang des bewegbaren Möbelteils zum Laden des Kraftspeichers über die Kopplungsanordnung, insbesondere wenn der Auswerfer in Kontakt mit dem Mitnehmer kommt.

Die Warteposition kann der Auswerfer zum Beispiel erreichen, wenn der Mitnehmer den Auswerfer verlässt, was durch eine entsprechende Positionierung des Schaltelements, zum Beispiel über eine Kulissenführung realisierbar ist und dann eine vorgegebene Wegstrecke, insbesondere wenige mm, in Schließrichtung zurücklegt, bis das Schaltelement in Wirkkontakt mit der Kopplungsanordnung kommt.

In einer überdies vorteilhaften Ausgestaltung der Erfindung steht der Auswerfer in der Warteposition unter einer Vorspannung.

Der Auswerfer kann in der Warteposition druckbelastet sein.

Vorteilhafterweise befindet sich die komplette Kopplungsanordnung in der Warteposition unter einer Vorspannung, insbesondere steht ein Kopplungsorgan, zum Beispiel ein Hebel unter einer druckbelasteten Vorspannung.

Darüber hinaus ist es bevorzugt, wenn der Auswerfer derart mit der Kopplungsanordnung für einen Ladevorgang gekoppelt ist, dass vom Auswerfer auf die Kopplungsanordnung eine Druckkraft übertragen wird.

Auf diese Weise ist das gesamte System aus Auswerfer, Kopplungsanordnung und Kraftspeicher in einer **z.B.** leicht druckbelasteten Bereitschaftsstellung zum Aufladen des Kraftspeichers, sodass ohne irgendeine "Leerbewegung" das System eine Kraftbeaufschlagung des Mitnehmers unmittelbar auf den Kraftspeicher übertragen kann, wodurch zum Beispiel Klackgeräusche oder andere Geräusche, die auftreten, wenn ein "loses" System schnell in Vorspannung gebracht wird, sich vermeiden lassen.

Darüber hinaus ist es bevorzugt, wenn das Schaltelement einen Hakenabschnitt aufweist, der als Anschlag für einen Mitnehmer dient, um den Auswerfer beim Öffnungsvorgang in eine Endposition verfahren zu können.

Durch diese Maßnahme wird eine eindeutige Positionierung des Auswerfers sichergestellt. Er kann sich bevorzugt erst dann von einem Mitnehmer lösen, wenn der Auswerfer eine Endposition erreicht hat.

In diesem Zustand wird günstigerweise der Hakenabschnitt, mit dem der Mitnehmer in Anlehnung ist, wegbewegt, sodass der Mitnehmer außer Eingriff vom Auswerfer kommen kann.

Die entsprechende Positionierung des Schaltelements mit insbesondere Hakenabschnitt am Auswerfer lässt sich zum Beispiel durch Bewegen des Schaltelements entlang einer Führungsbahn, zum Beispiel einer Führungskulisse erreichen. Dadurch wird die Position des Schaltelements in Bezug zum Auswerfer insbesondere zwangsgesteuert, das heißt, eine vorgegebene Position des Auswerfers resultiert in einer vorgegebenen Position des Schaltelements am Auswerfer.

Außerdem bevorzugt ist es, wenn das Schaltelement schwenkbar am Auswerfer angeordnet ist.

Durch diese Vorgehensweise kann das Schaltelement durch eine einfache Schwenkbewegung außer Eingriff mit einem Mitnehmer bzw. in Eingriff mit dem Mitnehmer gebracht werden.

Andererseits kann das Schaltelement in einer Schwenkstellung eine Kopplung der Kopplungsanordnung mit dem Auswerfer sicherstellen, zum Beispiel, wenn der Auswerfer aus seiner Endposition beim Öffnungsvorgang in eine Warteposition in Schließrichtung zurückkehrt.

Dabei schwenkt das Schaltelement vorteilhafterweise so, dass ein gewisser Rückweg des Auswerfers erlaubt ist, jedoch dann der Auswerfer durch das entsprechend positionierte Schaltelement an einem Element der Kopplungsanordnung in Anlage geht und eine Weiterbewegung nur möglich ist, durch Aufladen des Kraftspeichers, beispielsweise durch Spannen von Federn im Kraftspeicher.

In einer bevorzugten Ausgestaltung der Erfindung ist das Schaltelement ein Klinkenelement. Ein Klinkenelement lässt sich einfach schwenkbar, insbesondere am Auswerfer anordnen und entsprechend in der Position steuern. Zur Steuerung des Schaltelements wird darüber hinaus vorgeschlagen, dass das Schaltelement bei einer Bewegung des Auswerfers über Führungsmittel an einem Basisteil geführt ist.

Beispielsweise wird das Schaltelement, insbesondere das Klinkenelement über eine Kulisse bei einer Bewegung des Auswerfers in eine vorgegebene gewünschte Position geführt bzw. in diese überführt. Die Kulisse ist vorzugsweise am Basisteil ausgebildet.

Darüber hinaus günstig ist es, wenn die Führungsmittel eine geschlossene Bahn umfassen.

Durch diese Maßnahme kann auf einfache Weise bei einer "Hin- und Herbewegung" des Auswerfers ein Aus- und Einklappen des Schaltelements, insbesondere des Klinkenelements zwangsgesteuert werden, sodass das Klinkenelement in jeder Bewegungsposition des Auswerfers eine gewünschte vorgegebene Position einnimmt, wobei sich die Positionierung nach einer vollzogenen, zum Beispiel linearen Hin- und Herbewegung, vorzugsweise in einer Zirkulationsrichtung auf der Bahn, wiederholt.

### Beschreibung der Ausführungsbeispiele

Weitere Merkmale und Vorteile der Erfindung sind anhand von in den Figuren schematisiert dargestellten Ausführungsbeispielen näher erläutert.

Im Einzelnen zeigt:
- Figur 1: ein erfindungsgemäßes Möbel perspektivisch von schräg oben mit einer Schublade im vollständig geöffneten Zustand an einem Möbelkorpus,
- Figur 2: eine erfindungsgemäße Vorrichtung ohne ein Abdeckbauteil in Explosionsdarstellung,
- Figur 3 bis 8: die Vorrichtung gemäß Figur 2 im zusammengesetzten Zustand in einer Aufsicht einer ersten Hauptseite in unterschiedlichen Betriebszuständen und
- Figur 9: die Vorrichtung gemäß Figur 5 mit dem Abdeckbauteil perspektivisch schräg von unten mit Blick auf eine zweite Hauptseite der Vorrichtung.

Ein erfindungsgemäßes Möbel 50 mit einem kastenförmigen Möbelkorpus 51 und einer über Führungsmittel 52 beweglich geführten Schublade 53 ist in Figur 1 dargestellt. Die Schublade 53 umfasst einen Schubladenboden 54, eine Schubladenfront 55, zwei gegenüberliegende Seitenwände 56 und eine Schubladenrückwand 57. Für die Führung der Schublade 53 sind zwei gleichwirkende Führungsmittel 52 jeweils zwischen jeder Seitenwand 56 der Schublade 53 und einer dazugehörigen Korpusseitenwand 59 vorhanden. An einer Unterseite des Schubladenbodens 54 ist eine erfindungsgemäße Vorrichtung 58 (gestrichelt dargestellt) zum Bewegen bzw. Auswerfen des als Schublade 53 ausgebildeten Möbelteils in Öffnungsrichtung M1 angeordnet.

Figur 2 zeigt die Explosionsdarstellung der Vorrichtung 58, welche als Auswerfereinheit 1 für die Schublade 53 ausgebildet ist.

Die Auswerfereinheit 1 dient zum kraftunterstützten Auswerfen der Schublade 53 über eine erste Teilstrecke der Öffnungsbewegung der Schublade 53 aus einer geschlossenen Stellung relativ zum Möbelkorpus 51 in die Öffnungsrichtung M1 der Schublade 53.

Die Schublade 53 ist über die Führungsmittel 52, beispielsweise zwei gleichartige Teil- oder Vollauszüge, am Möbelkorpus 51 in Richtung M1 und M2 verschiebbar gelagert. Die Auswerfereinheit 1 kann alternativ am Möbelkorpus 51 oder an den Führungsmitteln 52 des Möbels 50 angeordnet sein.

Die Auswerfereinheit 1 umfasst unter anderem eine Grundplatte 2, einen Kraftspeicher 3, eine Kopplungseinrichtung 4, einen Auswerfer 5, ein als Auslöser 6 ausgebildetes Auslöseelement und ein Verriegelungsorgan 7.

Ein Gehäuse der Auswerfereinheit 1 umfasst die Grundplatte 2 und ein Abdeckbauteil 9, welches aus Figur 9 ersichtlich ist. Die Auswerfereinheit 1 kann über das Gehäuse bzw. über das Abdeckbauteil 9 und/oder die Grundplatte 2 an der Unterseite des Schubladenbodens 54 und/oder an den Führungsmitteln 52 angeordnet sein.

An der Grundplatte 2 sind Halteabschnitte, Führungskonturen, Anschlagsorgane und/oder Aufnahmeabschnitte zur Anbindung der einzelnen Komponenten der Auswerfereinheit 1 ausgebildet. Die Grundplatte 2 ist im Wesentlichen als rechteckiges, längliches bzw. streifenförmiges Bauteil mit einer vergleichsweise geringen Höhe h von zum Beispiel zirka 5 bis 15 Millimeter ausgestaltet. Die Grundplatte 2 weist des Weiteren eine Breite b von zirka 4 bis 10 Zentimeter und eine Länge g auf.

Der Kraftspeicher 3 umfasst gemäß des gezeigten Ausführungsbeispiels zwei parallel angeordnete gleichartige Spiralfedern 10, 11, die ein Federpaket ausbilden. An einem ersten Ende 12 des Kraftspeichers 3 sind die Spiralfedern 10, 11 an einem einstellbaren Festlager 13 angeordnet. Das Festlager 13 umfasst ein bewegbares Lagerteil 14, an welchem die Spiralfedern 10, 11 lösbar aber fest aufgenommen sind und ein Stellteil 15 mit einem Bedienabschnitt 16, über welchen ein Nutzer von außen eine Position des Endes 12 des Kraftspeichers 3 veränderlich positionsfest einstellen kann. Hierdurch kann vorteilhaft eine Kraftwirkung des Kraftspeichers 3 auf die Schublade 53 beim Öffnungsvorgang der Schublade 53 voreingestellt werden.

An einem zweiten Ende 17 des Kraftspeichers 3 sind die dazugehörigen Enden der Spiralfedern 10, 11 an einem schlittenartigen Bewegungselement 18 befestigt. Das schlittenartige Bewegungselement 18 ist über eine dazugehörige Führungskontur 19 an der Grundplatte 2 beweglich in eine Bewegungsrichtung P1 und eine entgegengesetzte Bewegungsrichtung P2 linear geführt.

Die Bewegungsrichtungen P1 und P2 des Bewegungselements 18 (s. Figuren 2, 3) verlaufen parallel zu der Öffnungsrichtung M1 der Schublade 53 und einer dazu entgegengesetzten Schließrichtung M2.

Ist die Auswerfereinheit 1 positionsfest am Möbelkorpus 51 und/oder an einem stationären Teil der Führungsmittel 52 angeordnet, entspricht die Öffnungsrichtung der Schublade 53 der Richtung P1 und die Schließrichtung der Schublade 53 der Richtung P2.

Im Weiteren wird von einem Montagezustand der Auswerfereinheit 1 am Schubladenboden 54 ausgegangen.

Die Figuren 3, 7, 8 zeigen die Auswerfereinheit 1 in einem Spannzustand des Kraftspeichers 3, in welchem die Spiralfedern 10, 11 gelängt bzw. auf Zug beansprucht gespannt sind, hierbei ist das Bewegungselement 18 gegenüber einer in Richtung P2 zurückgezogenen Stellung an der Grundplatte 2 in Richtung P1 versetzt und in einer Spannposition festgehalten.

Die Figuren 5, 6 zeigen die Auswerfereinheit 1 in einem entladenen Grundzustand des Kraftspeichers 3, in welchem die Spiralfedern 10, 11 weiterhin auf Zug, jedoch mit einem geringeren Betrag, vorgespannt sind und eine Länge L1 aufweisen.

Im Spannzustand des Kraftspeichers 3 weisen die Spiralfedern 10, 11 eine Länge L2 auf, welche größer als L1 ist.

Am Bewegungselement 18 ist ein Halteorgan 32 mit einem Anschlagselement 26 vorhanden, das beim Auswerfvorgang des Möbelteils mit einem Auswerfer 5 in Kontakt ist.

Über die Kopplungseinrichtung 4 steht der Kraftspeicher 3 bzw. das Bewegungselement 18 vorzugsweise ausschließlich beim Schließvorgang der Schublade 53 in Wirkverbindung mit dem Auswerfer 5. Der Auswerfer 5 ist insbesondere ausschließlich linear bewegbar bzw. parallel zur Bewegungsrichtung des Bewegungselements 18 in die Richtungen P1 und P2 hin- und her bewegbar. Hierfür ist eine Linearführung 20 an der Grundplatte 2 ausgebildet, welche auf Führungsabschnitte z. B. auf einer Seite des Auswerfers 5 abgestimmt ist.

Ein von der Auswerfereinheit 1 bewirkter Öffnungsvorgang der Schublade 53 findet ausschließlich über eine direkte Wirkverbindung des Kraftspeichers 3 über das sich in Richtung P2 bewegende Bewegungselement 18 auf den Auswerfer 5 statt. Hierfür ist am Bewegungselement 18 das Anschlagselement 26 ausgebildet, welches vorteilhaft elastisch ausgestaltet ist und damit ein für einen Nutzer störendes Geräusch beim Auftreffen des Bewegungselements 18 auf den Auswerfer 5 im Öffnungsvorgang der Schublade 53 verhindert oder zumindest dämpft (Figur 3, 4, 5).

Eine Frontspalt-Einstellanordnung 8, welche am Auswerfer 5 ausgebildet ist, umfasst ein Gehäuse 45 und eine Stellschraube 22 mit einem Kontaktabschnitt 21. Die Stellschraube 22 weist ein Außengewinde auf, welches mit einem Innengewinde am Gehäuse 45 zusammenwirkt. Durch manuelles Drehen eines Bedienabschnitts 46 der Stellschraube 22 durch einen Nutzer ist abhängig von der Drehrichtung eine Position des Kontaktabschnitts 21 der Stellschraube 22 in Richtung P1 oder P2 verstellbar. Die Stellschraube 22 ist insbesondere selbsthemmend relativ zum Gehäuse 45 ausgebildet. Durch die Positionsvorgabe der Stellschraube 22 ist ein Maß eines Frontspalts zwischen der Schubladenfront 55 der am Möbelkorpus 51 geschlossenen Schublade 53 und Stirnseiten des Möbelkorpus 51 vorgebbar.

Der Kontaktabschnitt 21 der Stellschraube 22 steht im gespannten bzw. geladenen Zustand des Kraftspeichers 3 an einem Mitnehmer 23 an, welcher in entsprechenden Betriebszuständen einen Anschlag für den Kontaktabschnitt 21 bildet. Der in den Figuren 3 bis 8 lediglich gestrichelt angedeutete Mitnehmer 23 kann zum Beispiel an einer Festschiene der Führungsmittel 52 vorhanden sein oder am Möbelkorpus 51 angebracht sein, wenn die Auswerfereinheit 1 an der Schublade 53 angeordnet ist.

Ist die Auswerfereinheit 1 hingegen am Möbelkorpus 51 oder an einem positionsfesten Teil der Führungsmittel 52 des Möbels 50 angeordnet, so kann der Mitnehmer 23 an der Schublade 53 und damit beweglich zum Möbelkorpus 51 vorhanden sein.

Wird ausgehend von der Grundstellung der Auswerfereinheit 1 gemäß Figur 3 eine Arretierung an der Auswerfereinheit 1 aufgehoben, was Figur 4 zeigt und weiter unten noch näher erklärt ist, zieht der gespannte bzw. geladene Kraftspeicher 3 das Bewegungselement 18 in Richtung P2, das über das Anschlagselement 26 den Auswerfer 5 in Richtung P2 relativ zur Grundplatte 2 drückt bzw. schiebt.

Sobald sich der Auswerfer 5 an der Grundplatte 2 in Richtung P2 bewegt, wird ein schwenkbar am Auswerfer 5 gelagertes Klinkenbauteil 24 der Auswerfereinheit 1 aus einer zu einem Außenrand der Grundplatte 2 vollständig versenkten Einschwenkstellung gemäß Figur 4 in eine mit einer Nase teilweise über den Außenrand der Grundplatte 2 vorstehende Ausschwenkstellung gebracht (Figur 5), was über eine schleifenförmig geschlossenen Führungsbahn 25 in der Grundplatte 2 und einen darin eingreifenden Führungszapfen 24a am Klinkenbauteil 24 realisiert ist.

Zur Darstellung des Klinkenbauteils 24 ist dessen durch andere Bauteile, insbesondere durch den Auswerfer 5 verdeckter Umriss in den Figuren 3 bis 8 gestrichelt angedeutet.

In dem in Figur 5 dargestellten Grundzustand befindet sich der Kraftspeicher 3 in einer Endstellung des Entladezustands, wobei der Kraftspeicher 3 den Auswerfers 5 nicht weiter in Richtung P2 bewegen kann.

Der Auswerfer 5 wird anschließend aufgrund der Bewegungsenergie der Schublade 53, was bedingt durch die vorausgegangene Auswerfbewegung ist, und/oder durch ein manuelles Weiterbewegen der Schublade 53 in Öffnungsrichtung M1 durch einen Nutzer, in Richtung P2 relativ zur Grundplatte 2 verschoben. Dies ist deshalb möglich, weil das am Auswerfer 5 vorstehend herausgeschwenkte Klinkenbauteil 24 am Mitnehmer 23 anstößt, womit im weiteren Schubladen-Bewegungsverlauf der Auswerfer 5 seine maximal weit in Richtung P2 an der Grundplatte 2 verschobene Endstellung erreicht. Das Klinkenbauteil 24 wird mit Erreichen der Endstellung am Auswerfer 5 wieder vollkommen eingeschwenkt, was durch das Zusammenspiel der Führungsbahn 25 mit dem darin eingreifenden Führungszapfen 24a am Klinkenbauteil 24 vorgegeben ist.

Wird die Schublade 53 nach einem Entladevorgang des Kraftspeichers 3 weiter in Öffnungsrichtung M1 bewegt, trennt sich die Auswerfereinheit 1 vom Mitnehmer 23 und insbesondere auch der Kontakt zwischen dem Mitnehmer 23 und dem Kontaktabschnitt 21 der Stellschraube 22 wird aufgehoben (Figur 6).

Aus der oben beschriebenen Endstellung, die der Auswerfer nur kurzzeitig einnimmt, wird der Auswerfer 5 durch Federelemente 33 an der Grundplatte 2 zum Beispiel um wenige Millimeter in Richtung P1 gedrängt. Die Federelemente 33 besitzen gegenüber den Spiralfedern 10, 11 des Kraftspeichers 3 eine vergleichsweise geringe Kraft. Mit der Bewegung des Auswerfers 5 in Richtung P1 durch die Kraft der Federelemente 33 wird ein Anlageabschnitt 29 des Klinkenbauteils 24 in einer Warteposition des Auswerfers 5 in direkten, spielfreien Kontakt mit einem Lagerzapfen 31 eines Spannhebels 30 der Kopplungseinrichtung 4 gebracht (Figur 6). Der Lagerzapfen 31 ist an einem ersten Ende des Spannhebels 30 angeordnet und kann sich entlang einer zum Beispiel linearen Führungsbahn 27 und/oder einer Linearführung 63, welche am Auswerfer 5 ausgebildet ist, so lange frei bewegen, insbesondere innerhalb eines Öffnungsvorgangs der Schublade 53, bis das Klinkenbauteil 24 den Lagerzapfen 31 und/oder den Spannhebel 30 in direkten, spielfreien Kontakt mit dem Auswerfer 5 hält.

Die Warteposition des Auswerfers 5, welche in Figur 6 gezeigt ist, ist auch gleichzeitig eine Startposition des Auswerfers 5 für einen Ladevorgang des Kraftspeichers 3 über die Kopplungseinrichtung 4.

Die Kopplungseinrichtung 4 umfasst neben dem Spannhebel 30, einen Führungshebel 34 und ein Verbindungselement 35. Der Spannhebel 30 ist an einem zweiten Ende über einen Lagerzapfen 36 am Führungshebel 34 angelenkt. Das Verbindungselement 35 ist an einem zweiten Ende über einen zum Lagerzapfen 36 beabstandeten Lagerzapfen 37 ebenfalls am Führungshebel 34 und an seinem ersten Ende über einen weiteren Lagerzapfen 38 am Bewegungselement 18 angelenkt. Der Führungshebel 34 ist an einem ersten Ende über einen Lagerzapfen 39 bewegbar, insbesondere schwenkbar an der Grundplatte 2 angeordnet. Der Lagerzapfen 39 ist vorzugsweise sowohl an der Grundplatte 2 als auch am Abdeckbauteil 9 aufgenommen.

Eine Längsachse A1 des Spannhebels 30, welche durch die Lagerzapfen 31, 36 des Spannhebels 30 verläuft, weist zu einer ersten Längsachse A2 des Führungshebels 34, welche durch die Lagerzapfen 36, 39 verläuft, einen Winkel α auf.

Eine Längsachse A3 des Verbindungselements 35, welche durch die Lagerzapfen 37, 38 des Verbindungselements 35 verläuft, weist zu einer zweiten Längsachse A4 des Führungshebels 34, welche durch die Lagerzapfen 37, 39 verläuft, einen Winkel β auf.

Der Führungshebel 34 der Kopplungseinrichtung 4 umfasst an einem zweiten Ende einen Hebelaufsatz 40. Am Hebelaufsatz 40 sind ein Verriegelungselement 41 und ein Anschlagselement 42 ausgebildet.

Die Endstellung des Entladezustands des Kraftspeichers 3 (Figur 5) wird durch einen Anschlag des Anschlagselements 42 des Führungshebels 34 an einem Wandabschnitt 47 an einer stegartigen Wand 48 der Grundplatte 2 vorgegeben. Der Wandabschnitt 47 wird beispielsweise aus einem ringförmigen Abschnitt eines Dämpfungselements gebildet. Steht das Anschlagselement 42 des Führungshebels 34 nach einem Entladevorgang des Kraftspeichers 3 am Wandabschnitt 47 an, wird aufgrund einer verbleibenden Vorspannung der Spiralfedern 10, 11 eine Zugkraft in Richtung P2 vom Bewegungselement 18 über das Verbindungselement 35 auf den Führungshebel 34 übertragen. Aufgrund der steifen Ausführung der Kopplungseinrichtung 4 bzw. dem Anschlagen des Anschlagselements 42 am Wandabschnitt 47 wird das Bewegungselement 18 an einer weiteren Bewegung in Richtung P2 gehindert, wobei der Kraftspeicher 3 mit dem Bewegungselement 18 spielfrei in der Endstellung des Entladezustands gehalten ist.

Insbesondere das Anschlagselement 42 und/oder der Wandabschnitt 47 können elastisch bzw. dämpfend ausgestaltet sein, womit Anschlagsgeräusch verringert oder verhindert werden.

Der Führungshebel 34 kann beim Spannen des Kraftspeichers 3 aufgrund seiner Ausgestaltung eine Kraft mit einer Übersetzung vom Spannhebel 30 auf das Verbindungselement 35 übertragen.

Das Übersetzungsverhältnis wird zum einen durch das Verhältnis des Abstands der Lagerzapfen 39 und 36 zum Abstand der Lagerzapfen 39 und 37 am Führungshebel 34 gebildet, zum anderen durch die kombinierte kreisförmige und lineare Bewegung des Spannhebels 30 und/oder des Verbindungselement 35 zueinander während des Ladevorgangs des Kraftspeichers 4.

Die Elemente der Kopplungseinrichtung 4 können sich aufgrund ihrer Anordnung an der Auswerfereinheit 1 wie folgt bewegen:
Der Lagerzapfen 31 und somit das erste Ende des Spannhebels 30 kann sich aufgrund seiner Lagerung in der Führungsbahn 27 ausschließlich parallel zu einer Bewegungsrichtung des Auswerfers 5 insbesondere parallel zu einer Bewegungsrichtung des bewegbaren Möbelteils 53 bewegen.

Der Lagerzapfen 38 und somit das ersten Ende des Verbindungselements 35 kann sich aufgrund seiner Lagerung am schlittenartigen Bewegungselement 18 und damit vorteilhaft in der Führungskontur 19 ausschließlich parallel zu einer Bewegungsrichtung des Bewegungselements 18 bzw. des Auswerfers 5, insbesondere parallel zur Bewegungsrichtung des bewegbaren Möbelteils 53 bewegen.

Der Lagerzapfen 36 somit das zweite Ende des Spannhebels 30 kann sich aufgrund seiner Lagerung am zweiten Ende des Führungshebels 34 ausschließlich in einer Kreisbahn um ein Drehzentrum des Lagerzapfens 39 des Führungshebels 34 bewegen.

Der Lagerzapfen 37 des Verbindungselements 35 und somit das zweite Ende des Verbindungselements 35 kann sich aufgrund seiner Lagerung in einem mittleren Bereich des Führungshebels 34 ausschließlich in einer Kreisbahn um ein Drehzentrum des Lagerzapfens 39 des Führungshebels 34 bewegen.

Die Kopplungseinrichtung 4 kann aufgrund der oben genannten Ausgestaltung eine Kraft zum Spannen des Kraftspeichers 3 vom Auswerfer 5 über den Spannhebel 30 und den Führungshebel 34 auf das Verbindungselement 35 und damit den Kraftspeicher 3 übersetzt übertragen, insbesondere untersetzt die Kopplungseinrichtung 4 die vom Auswerfer 5 ausgeübte Kraft auf den Kraftspeicher 3. Dies bedeutet, dass beim Laden des Kraftspeichers 3 ein Nutzer am Auswerfer 5 eine geringere Kraft aufzubringen hat, als er aufbringen müsste, wenn er den Kraftspeicher 3 ohne eine Untersetzung laden wollte bzw. direkt das Ende 17 des Kraftspeichers 3 in Richtung P1 ziehen würde.

Der Beginn und das Ende des Ladevorgangs des Kraftspeichers 3 bzw. der Spiralfedern 10 und 11 sind in den Figuren 6 und 7 veranschaulicht.

Das Spannen des Kraftspeichers 3 erfolgt mit einer Bewegung der Schublade 53 beim Schließen bzw. auf einer Teilstrecke der Schließbewegung der Schublade 53. Die Startstellung der Auswerfereinheit 1, in welcher diese zum Spannen des Kraftspeichers 3 vorbereitet ist und auf einen Schließvorgang der Schublade wartet, zeigt Figur 6.

Wird die Schublade 53, beispielsweise durch einen Nutzer von außen geschlossen, bewegt sich die Auswerfereinheit 1 in Richtung M2 auf den Mitnehmer 23 zu. Mit dem Anschlagen des Kontaktabschnitts 21 der Stellschraube 22 des Auswerfers 5 am Mitnehmer 23 beginnt der Ladevorgang des Kraftspeichers 3. Beispielsweise aufgrund der Masseträgheit der Schublade 53 relativ zur Grundplatte 2 wird der Auswerfer 5 durch Anschlagen am Mitnehmer 23 in Richtung P1 bewegt.

Durch die Kopplung des Auswerfers 5 über die Kopplungseinrichtung 4 mit dem Kraftspeicher 3 wird dabei das Bewegungselement 18 des Kraftspeichers 3 ebenfalls in Richtung P1 relativ zur Grundplatte 2 verschoben und das zweite Ende 17 der Spiralfedern 10, 11 in Richtung P1 verschoben und damit die Spiralfedern 10, 11 in die Länge gezogen.

Am Ende des Spannvorgangs des Kraftspeichers 3 befindet sich der Auswerfer 5 in einer Lade-Endstellung, dies ist in Figur 7 gezeigt. Im Spannzustand des Kraftspeichers 3 befindet sich die Auswerfereinheit 1 in einem verriegelten Zustand.

Im verriegelten Zustand bestimmen das Verriegelungselement 41 der Kopplungseinrichtung 4 und das Verriegelungsorgan 7, welches als Klappe ausgestaltet ist, einen Verriegelungszustand, wobei eine Entladebewegung der Kopplungseinrichtung 4 vom Verriegelungsorgan 7 blockiert ist.

Das Spannen des Kraftspeichers 3 ist vollständig abgeschlossen, bevor beispielsweise eine Einzugsautomatik zum kraftunterstützten Einziehen der Schublade 53 in die vollständig geschlossene Schließstellung am Möbelkorpus 51 wirksam wird. Die Einzugsautomatik ist nicht Teil der Auswerfereinheit 1 und beispielsweise in den Führungsmitteln 52 bzw. den Teil- oder Vollauszügen integriert.

Nach dem Spannen des Kraftspeichers 3 wird durch die weitere Schließbewegung der Schublade 53 der Auswerfer 5 aufgrund der Anlage am Mitnehmer 23 in Richtung P1 relativ zur Grundplatte 2 bewegt. Hierbei wird die Wirkverbindung zwischen dem Klinkenbauteil 24 des Auswerfers 5 und dem Lagerzapfen 31 des Spannhebels 30 aufgehoben. Dies erfolgt durch ein Zusammenwirken der Führungsbahn 25 mit dem Führungszapfen 24a am Klinkenbauteil 24, wobei das Klinkenbauteil 24 durch die Führung des Führungszapfens 24a in der Führungsbahn 25 vom Lagerzapfen 31 weg geschwenkt wird (Figur 8). In diesem Zustand ist der Auswerfer 5 von der Kopplungseinrichtung 4 entkoppelt und soweit in Richtung P1 verfahrbar, insbesondere durch eine Einzugsautomatik, bis die Schublade 53 vollständig am Möbelkorpus 51 geschlossen ist und der Auswerfer 5 am Auslöser 6 in der Grundstellung gemäß Figur 3 ansteht.

In der Grundstellung der Auswerfereinheit 1 gemäß Figur 3 ist es einem Nutzer möglich die Schublade 53 ohne eine Auswerferfunktion bzw. ohne vorhergehendes Aufheben des Verriegelungszustands manuell in Öffnungsrichtung M1 zu ziehen. Hierbei bleibt der Kraftspeicher 3 der Auswerfereinheit 1 unbetätigt bzw. geladen.

Um die Schublade 53 mit der Auswerfereinheit 1 aus der am Möbelkorpus 51 vollständig eingeschobenen bzw. geschlossenen Stellung auszustoßen, muss ein Nutzer von außen drückend in Richtung M2 auf die Schublade einwirken. Hierfür weist die Auswerfereinheit 1 eine sogenannte Touch-Latch-Funktionalität auf, welche einen verriegelten Zustand kennt, der entriegelbar ist, indem die am Möbelkorpus 51 geschlossene eingeschobene Schublade 53 in Schließrichtung M2 bewegt wird. Diese Schließbewegung bzw. das Einwärtsdrücken der Schublade 53 in Richtung M2 erfolgt bis zum Erreichen einer Anschlagstellung entsprechend eines Frontspalts, der im geschlossenen Zustand der Schublade 53 insbesondere durch einen Abstand zwischen einer Innenseite der Schubladenfront 55 und einer vorderen Stirnseite bzw. den Seitenwänden 56 des Möbelkorpus 51 vorgegeben ist. Der Frontspalt beträgt in der Regel wenige Millimeter zum Beispiel ca. 1 bis 10 Millimeter.

Demgemäß ist die Entriegelung der Auswerfereinheit 1 derart abgestimmt, dass eine Schließbewegung der Schublade 53 in Richtung M2 von wenigen Millimetern bzw. maximal um den Betrag des Frontspalts ausreicht, die Entriegelung und damit das kraftunterstützte Auswerfen der Schublade 53 sicher vorzugeben.

Ausgehend von der Grundstellung gemäß Figur 3 wird die Auswerfereinheit 1 mit der Schublade 53 in Richtung M2 bewegt. Da die Stellschraube 22 am Mitnehmer 23 ansteht, wird der Auswerfer 5 relativ zur Grundplatte 2 in Richtung P1 bewegt, womit ein Kontaktabschnitt 44 am Auswerfer 5 gegen den Auslöser 6 drückt und diesen entsprechend in Richtung P1 schiebt. Der Auslöser 6 ist begrenzt linear in Richtung P1 und P2 verschiebbar an der Grundplatte 2 vorhanden, in der Regel um wenige Millimeter bzw. weniger als das Maß des Frontspalts.

Der Auslöser 6 ist vorzugsweise direkt mit dem Verriegelungsorgan 7, welches als Klappe 43 ausgestaltet ist, derart gekoppelt, dass die lineare Auslösebewegung des Auslösers 6 in Richtung P1 die Klappe 43 in einer Drehbewegung um eine Schwenkachse D versetzt. Durch die Drehbewegung wird die Klappe 43 aus einer Arretierstellung gelöst, in welche die Klappe 43 durch ein als Blattfeder 49 ausgebildetes Federorgan gedrängt wird. Im verriegelten Zustand der Auswerfereinheit 1 blockiert die Klappe 43, die sich in der Arretierstellung befindet, den Führungshebel 34 bzw. den Hebelaufsatz 40 derart, dass der Kraftspeicher 3 in seinem geladenen Zustand verbleibt.

Mit der Drehbewegung der Klappe 43 wird die Blockade des Führungshebels 34 aufgehoben. Vorzugsweise schwenkt dabei das mit einer Schenkelfeder 60 vorgespannte Verriegelungselement 41 am Hebelaufsatz 40 aus.

Das am Hebelaufsatz 40 vorstehende Verriegelungselement 41 bewegt sich mit dem Schwenkvorgang des Führungshebels 34 unterhalb der Klappe 43 an dieser vorbei und führt die vom Auslöser 6 initiierte Drehbewegung der Klappe 43 um die Schwenkachse D ohne Unterbrechung weiter. Dadurch wird ein Drehwinkel der Klappe 43 aus der verriegelnden Stellung vorteilhaft vergrößert. Durch die Bewegung des Hebelaufsatzes 40 unter der Klappe 43 vorbei und weitergeführt durch das ausschwenkende Verriegelungselement 41, ist die Auswerfereinheit 1 sicher entriegelt. Hierzu ist vorteilhaft eine vergleichsweise sehr geringe lineare Auslösebewegung des Auslösers 6 in Richtung P1 nötig. Durch die Blattfeder 49 wird die Kappe 43 anschließend wieder in ihre Arretierstellung zurückgedrängt.

Beim Spannen des Kraftspeichers 3 kommt das, ausgeschwenkt am Hebelaufsatz 40, vorhandene Verriegelungselement 41 wiederum in Anlage mit einer Vorderkante der Klappe 43. Dabei weicht das Verriegelungselement 41 entgegen der Federkraft der Schenkelfeder 60 zurück, so dass es so weit an einem Rand des Hebelaufsatzes 40 versenkt ist, dass der Führungshebel 34 mit dem Hebelaufsatz 40 an der Klappe 43 vorbeischwenken kann.

Hinter der Klappe 43 wird das Verriegelungselement 41 durch die Federkraft der Schenkelfeder 60 wieder herausgeschwenkt. Nach dem Spannvorgang wird der Führungshebel 34 mit dem vorstehenden Verriegelungselement 41 gegen die von der Blattfeder 49 verriegelnd gehaltene Klappe 43 gedrückt, womit der Kraftspeicher 3 im verriegelten Zustand ist.

Die Drehbewegung der Klappe 43 der Auswerfereinheit 1 bzw. der Vorrichtung 58 wird über eine Synchronstange 61, welche an der Klappe 43 drehfest angeordnet ist, auf eine zweite vorteilhaft gleichwirkende Vorrichtung 62, welche an der Schublade 53 angeordnet ist, übertragen.

Vorteilhaft verbindet die Synchronstange 61 das Verriegelungsorgan 7 mit einem an der zweiten Vorrichtung 62 vorhandenem zweitem Verriegelungsorgan. Die beiden Verriegelungsorgane sind damit direkt und/oder synchron bewegungsgekoppelt. Dies stellt ein konträres Synchronisierungsprinzip zu einer Verbindung zwischen Auslöseelementen von zwei Auswerfereinrichtungen an einem Möbelteil dar.

**Bezugszeichenliste:**

| | | | |
|---|---|---|---|
| 1 | Auswerfereinheit | 32 | Halteorgan |
| 2 | Grundplatte | 33 | Federelement |
| 3 | Kraftspeicher | 34 | Führungshebel |
| 4 | Kopplungseinrichtung | 35 | Verbindungselement |
| 5 | Auswerfer | 36 | Lagerzapfen |
| 6 | Auslöser | 37 | Lagerzapfen |
| 7 | Verriegelungsorgan | 38 | Lagerzapfen |
| 8 | Frontspalt-Einstellanordnung | 39 | Lagerzapfen |
| | | 40 | Hebelaufsatz |
| 9 | Abdeckbauteil | 41 | Verriegelungselement |
| 10 | Spiralfeder | 42 | Anschlagselement |
| 11 | Spiralfeder | 43 | Klappe |
| 12 | Ende | 44 | Kontaktabschnitt |
| 13 | Festlager | 45 | Gehäuse |
| 14 | Lagerteil | 46 | Bedienabschnitt |
| 15 | Stellteil | 47 | Wandabschnitt |
| 16 | Bedienabschnitt | 48 | Wand |
| 17 | Ende | 49 | Blattfeder |
| 18 | Bewegungselement | 50 | Möbel |
| 19 | Führungskontur | 51 | Möbelkorpus |
| 20 | Linearführung | 52 | Führungsmittel |
| 21 | Kontaktabschnitt | 53 | Schublade |
| 22 | Stellschraube | 54 | Schubladenboden |
| 23 | Mitnehmer | 55 | Schubladenfront |
| 24 | Klinkenbauteil | 56 | Seitenwand |
| 24a | Führungszapfen | 57 | Schubladenrückwand |
| 25 | Führungsbahn | 58 | Vorrichtung |
| 26 | Anschlagselement | 59 | Korpusseitenwand |
| 27 | Führungsbahn | 60 | Schenkelfeder |
| 28 | - | 61 | Synchronstange |
| 29 | Anlageabschnitt | 62 | Vorrichtung |
| 30 | Spannhebel | 63 | Linearführung |
| 31 | Lagerzapfen | | |

## Patentansprüche

1. Vorrichtung (1) zum Bewegen eines bewegbaren Möbelteils (53) in eine Öffnungsrichtung in Bezug zu einem Möbelkorpus (51) eines Möbels (50), wobei das bewegbare Möbelteil (53) über Führungsmittel (52) in die Öffnungsrichtung und in eine der Öffnungsrichtung entgegengesetzte Schließrichtung bringbar ist, wobei die Vorrichtung (1) einen Kraftspeicher (3) aufweist, sodass mit der an dem Möbel (50) montierten Vorrichtung (1) das bewegbare Möbelteil (53) bei einem Öffnungsvorgang unter der Wirkung des Kraftspeichers (3) über einen Auswerfer (5) der Vorrichtung (1) in eine Öffnungsposition bringbar ist, **dadurch gekennzeichnet, dass** eine Kopplungsanordnung (4) vorgesehen ist, die beim Ladevorgang des Kraftspeichers (3) zwischen Auswerfer (5) und Kraftspeicher (3) wirksam ist, sodass über die Kopplungsanordnung (4) eine Kraftverstärkung einer am Auswerfer (5) wirkenden Aufladekraft auf den Kraftspeicher (3) erzielt wird, und dass der Auswerfer (5) in einer Weise ausgestaltet ist, dass er im Bereich des Endes seines Weges beim Öffnungsvorgang mit der Kopplungsanordnung (4) über ein Schaltelement (24) der Vorrichtung (1) koppelt, wobei beim Öffnungsvorgang der Kraftspeicher (3) in einem direkten Kontakt mit dem Auswerfer (5) steht und eine Kraft des Kraftspeichers (3) über den Auswerfer (5) auf das bewegbare Möbelteil (53) unmittelbar, ohne eine Kraftherabsetzung, übertragen wird und die Kopplungsanordnung (4) in dieser Phase nicht wirksam ist.

2. Vorrichtung nach Anspruch 1, **dadurch gekennzeichnet, dass** das Schaltelement (24) am Auswerfer (5) in einer Weise in Bezug zur Vorrichtung ausgebildet ist, dass der Auswerfer (5) mit der Kopplungsanordnung (4) in Wirkverbindung für einen Ladevorgang des Kraftspeichers (3) bringbar ist, wenn ein Mitnehmer (23) zum Auswerfer (5) eine vorgegebene Position einnimmt.

3. Vorrichtung nach einem der vorhergehenden Ansprüche, **dadurch gekennzeichnet, dass** der Auswerfer (5) eine Arretierstellung mit der Kopplungsanordnung (4) einnimmt, wenn der Auswerfer (5) aus einer Endposition beim Öffnungsvorgang in eine Warteposition in Schließrichtung zurückkehrt.

4. Vorrichtung nach dem vorhergehenden Anspruch 3, **dadurch gekennzeichnet, dass** der Auswerfer (5) in der Warteposition unter einer Vorspannung steht.

5. Vorrichtung nach Anspruch 1, **dadurch gekennzeichnet, dass** das Schaltelement (24) einen Hakenabschnitt aufweist, der als Anschlag für einen Mitnehmer (23) dient, um den Auswerfer (5) beim Öffnungsvorgang in eine Endposition verfahren zu können.

6. Vorrichtung nach einem der vorhergehenden Ansprüche, **dadurch gekennzeichnet, dass** das Schaltelement (24) schwenkbar am Auswerfer (5) angeordnet ist.

7. Vorrichtung nach einem der vorhergehenden Ansprüche, **dadurch gekennzeichnet, dass** das Schaltelement (24) ein Klinkenelement (5) umfasst.

8. Vorrichtung nach einem der vorhergehenden Ansprüche, **dadurch gekennzeichnet, dass** das Schaltelement (24) bei einer Bewegung des Auswerfers (5) über Führungsmittel an einem Basisteil (2) geführt ist.

9. Vorrichtung nach dem vorhergehenden Anspruch 8, **dadurch gekennzeichnet, dass** die Führungsmittel eine geschlossene Bahn (25) umfassen.

10. Möbel (50) mit einer Vorrichtung nach einem der vorhergehenden Ansprüche.

## Claims

1. Device (1) for moving a movable furniture part (53) in an opening direction in relation to a basic furniture structure (51) of an item of furniture (50), wherein the movable furniture part (53) by way of guide means (52) is capable of being put in the opening direction and in a closing direction which is counter to the opening direction, wherein the device (1) has a force accumulator (3) such that by way of the device (1) which is fitted to the item of furniture (50) the movable furniture part (53) in the case of an opening procedure under the action of the force accumulator (3) by way of an ejector (5) of the device (1) is capable of being put in an opening position, **characterized in that** a coupling assembly (4) which in the case of the charging procedure of the force accumulator (3) is effective between the ejector (5) and the force accumulator (3) is provided, so that an amplification of a charging force acting at the ejector (5) on the force accumulator (3) is achieved by way of the coupling assembly (4), and **in that** the ejector (5) is designed in a manner that the latter in the region of the end of the path thereof in the case of the opening procedure by way of a switch element (24) of the device (1) couples to the coupling assembly (4), wherein the force accumulator (3) is in direct contact with the ejector (5) during the opening procedure, and a force of the force accumulator (3) is transmitted directly, without any reduction of force, by way of the ejector (5) to the movable furniture part (53), and the coupling assembly (4) is not effective in this phase.

2. Device according to Claim 1, **characterized in that** the switch element (24) on the ejector (5) in relation to the device is configured in a manner that the ejector (5) is capable of being operationally connected to the coupling assembly (4) for a charging procedure of the force accumulator (3) when an entrainment element (23) assumes a predefined position in relation to the ejector (5).

3. Device according to one of the preceding claims, **characterized in that** the ejector (5) assumes an arrested position with the coupling assembly (4) when the ejector (5) in the case of the opening procedure returns in the closing direction from a terminal position to a standby position.

4. Device according to the preceding Claim 3, **characterized in that** the ejector (5) in the standby position is under a bias.

5. Device according to Claim 1, **characterized in that** the switch element (24) has a hooked portion which serves as a stop for an entrainment element (23), so as to be able to displace the ejector (5) to a terminal position in the case of the opening procedure.

6. Device according to one of the preceding claims, **characterized in that** the switch element (24) is pivotably disposed on the ejector (5).

7. Device according to one of the preceding claims, **characterized in that** the switch element (24) comprises a latch element (5).

8. Device according to one of the preceding claims, **characterized in that** the switch element (24) in the case of a movement of the ejector (5) is guided by guide means on a basic part (2).

9. Device according to the preceding Claim 8, **characterized in that** the guide means comprise a closed track (25).

10. Item of furniture (50) having a device according to one of the preceding claims.

## Revendications

1. Dispositif (1) de déplacement d'une partie de meuble mobile (53) dans une direction d'ouverture par rapport à un corps de meuble (51) d'un meuble (50), la partie de meuble mobile (53) pouvant être amenée dans la direction d'ouverture et dans une direction de fermeture opposée à la direction d'ouverture par des moyens de guidage (52), le dispositif (1) comportant un accumulateur de force (3) si bien que, lorsque le dispositif (1) est monté sur le meuble (50), la partie de meuble mobile (53) peut être amenée dans une position d'ouverture par un éjecteur (5) du dispositif (1) lors d'un processus d'ouverture sous l'action de l'accumulateur de force (3), **caractérisé en ce qu'**est prévu un ensemble d'accouplement (4), qui agit entre l'éjecteur (5) et l'accumulateur de force (3) lors du processus de charge de l'accumulateur de force (3), si bien qu'une amplification de force d'une force de charge agissant sur l'éjecteur (5) est obtenue sur l'accumulateur de force (3) par l'ensemble d'accouplement (4), et l'éjecteur (5) est configuré de telle manière qu'il est couplé à l'ensemble d'accouplement (4) par un élément de commutation (24) du dispositif (1) dans la zone de la fin de sa course lors du processus d'ouverture, l'accumulateur de force (3) étant en contact direct avec l'éjecteur (5) lors du processus d'ouverture et une force de l'accumulateur de force (3) étant transmise par l'éjecteur (5) directement sur la partie de meuble mobile (53), sans réduction de force, et l'ensemble d'accouplement (4) n'étant pas actif dans cette phase.

2. Dispositif selon la revendication 1, **caractérisé en ce que** l'élément de commutation (24) est formé sur l'éjecteur (5) par rapport au dispositif de telle manière que l'éjecteur (5) peut être amené en liaison active avec l'ensemble d'accouplement (4) pour un processus de charge de l'accumulateur de force (3), lorsqu'un entraîneur (23) prend une position prédéfinie par rapport à l'éjecteur (5).

3. Dispositif selon l'une des revendications précédentes, **caractérisé en ce que** l'éjecteur (5) prend une position de verrouillage avec l'ensemble d'accouplement (4) lorsque l'éjecteur (5) revient d'une position finale lors du processus d'ouverture dans une position d'attente dans la direction de fermeture.

4. Dispositif selon la revendication précédente 3, **caractérisé en ce que** l'éjecteur (5) est précontraint dans la position d'attente.

5. Dispositif selon la revendication 1, **caractérisé en ce que** l'élément de commutation (24) comporte une section de crochet qui sert de butée pour un entraîneur (23) pour pouvoir déplacer l'éjecteur (5) dans une position finale lors du processus d'ouverture.

6. Dispositif selon l'une des revendications précédentes, **caractérisé en ce que** l'élément de commutation (24) est disposé de manière à pouvoir pivoter sur l'éjecteur (5).

7. Dispositif selon l'une des revendications précédentes, **caractérisé en ce que** l'élément de commutation (24) comprend un élément à loquet (5).

8. Dispositif selon l'une des revendications précédentes, **caractérisé en ce que** l'élément de commutation (24) est guidé sur une partie de base (2) par des moyens de guidage lors d'un déplacement de l'éjecteur (5).

9. Dispositif selon la revendication précédente 8, **caractérisé en ce que** les moyens de guidage comprennent une voie fermée (25).

10. Meuble (50) avec un dispositif selon l'une des revendications précédentes.
